# FASCICULE DE BREVET EUROPEEN

(11) **EP 1 216 328 B1**
(45) Date de publication et mention de la délivrance du brevet: **07.09.2005**
(21) Numéro de dépôt: 00966218.0
(22) Date de dépôt: 28.09.2000
(51) Int. Cl.: E02B 11/00

(54) **BLOC DE DRAINAGE MODULAIRE**
MODULARER DRÄNAGEBLOCK
MODULAR DRAINAGE UNIT

(30) Priorité: 29.09.1999 FR 9912332
(43) Date de publication de la demande: 26.06.2002
(73) Titulaire: Froehly, Jean-Louis, 68480 Levoncourt (FR)
(72) Inventeur: Froehly, Jean-Louis, 68480 Levoncourt (FR)
(74) Mandataire: Nithardt, Roland
(86) Numéro de dépôt international: PCT/FR2000/002685
(87) Numéro de publication internationale: WO 2001/023672

(56) Documents cités:
- WO-A-97/43895
- DE-A- 2 207 216
- FR-A- 2 420 071
- NL-A- 6 818 081

## Description

La présente invention concerne un bloc de drainage modulaire destiné à drainer les sols, en général, et autour des bâtiments et habitations, en particulier.

La pose d'un système de drainage traditionnel est fastidieux et nécessite des moyens importants et onéreux. La mise en place d'un tel système demande notamment les opérations suivantes : on réalise une tranchée que l'on recouvre d'un tissu géotextile, on déroule au fond de la tranchée un long tuyau de drainage généralement réalisé en PVC et perforé, on recouvre ce tuyau de gravier, on rabat le tissu géotextile puis on remblaie. Ce système présente par conséquent de nombreux inconvénients. Le tissu géotextile a tendance à glisser le long des parois de la tranchée quand on déverse le gravier et il se retrouve fréquemment sous le gravier. Le tuyau de drainage a tendance à remonter dans la tranchée en raison de sa rigidité et des vibrations engendrées lors du déversement du gravier. Lorsque les températures sont inférieures à -10°C, le tuyau en PVC devient cassant. De plus, ce tuyau de drainage est difficilement maniable. Il est, par conséquent, difficile de poser seul ce type de drainage et son coût de réalisation est élevé compte tenu du gravier à approvisionner et à transporter, et de la main d'oeuvre nécessaire.

Certaines solutions ont été élaborées dans le but de résoudre une partie de ces problèmes. La publication FR-A-2 420 071 décrit un tube de drainage comportant en périphérie extérieure des nervures ou des plots formant entre eux des passages de ruissellement qui communiquent avec l'intérieur du tube par des trous. Ce tube est entouré d'une laine géotextile et peut être posé directement au fond d'une tranchée avant d'être recouvert de remblais. Il a l'inconvénient majeur d'avoir une surface de captage des eaux de drainage limitée à la surface périphérique du tube lui-même, ce qui peut s'avérer nettement insuffisant. La publication DE-A-22 07 216 décrit un bloc de drainage monobloc de section carrée, traversé par un conduit collecteur central et longitudinal. Il est réalisé dans une matière granuleuse offrant des passages très restreints pour les eaux de drainage, ne permettant pas, de ce fait, un drainage efficace. De plus, aucun dispositif n'est prévu pour diriger les eaux de drainage en direction du conduit collecteur, de ce fait une partie s'évacue dans le remblai. La publication US-A-3 440 823 décrit un dispositif de drainage comportant deux pièces distinctes : un conduit de drainage en forme de V inversé posé sur une semelle imperméable. Le conduit ne comporte que très peu de canaux latéraux prévus sur les bords du V, nettement insuffisants pour capter les eaux de drainage. De plus, cette forme en V inversé n'offre pas une résistance suffisante à l'écrasement dû au poids des remblais. Enfin, la publication NL-A-7 211 660 décrit un bloc de drainage traversé par un conduit collecteur central et longitudinal, ce bloc étant limité au captage des eaux pluviales dans un caniveau, étant donné qu'il ne comporte que des ouvertures disposées en partie supérieure.

Par conséquent, aucun dispositif existant ne permet d'apporter une solution efficace, fiable, simple et économique au problème du drainage.

La présente invention vise à apporter cette solution en proposant un bloc de drainage performant, pratique, facile à utiliser et capable de capter et d'évacuer efficacement les eaux de drainage.

Dans ce but, l'invention concerne un bloc de drainage modulaire, caractérisé en ce qu'il comporte un corps plein, allongé, de section polygonale, pourvu dans sa partie inférieure d'un conduit collecteur longitudinal traversant, ce corps comportant des passages de ruissellement ménagés et s'ouvrant sur ses parois périphériques supérieure et latérales et débouchant dans ledit conduit collecteur par des canaux transversaux prévus dans sa partie inférieure, ces passages de ruissellement étant agencés pour permettre la circulation des eaux de drainage par gravité en direction dudit conduit collecteur, en ce qu'il comporte des moyens de raccordement agencés pour assembler deux blocs de drainage consécutifs et en ce qu'il comporte une enveloppe extérieure perméable à l'eau.

Les passages de ruissellement peuvent être constitués par des rainures périphériques ou des chicanes périphériques.

Dans une forme de réalisation préférée de l'invention, les moyens de raccordement comportent un manchon distinct dudit corps, ayant des dimensions extérieures au plus égales aux dimensions intérieures dudit conduit collecteur, ce manchon étant destiné à s'emboîter dans les extrémités en regard des conduits collecteurs de deux blocs de drainage consécutifs.

Selon une variante de réalisation envisageable, les moyens de raccordement peuvent comporter un manchon intégré audit corps, disposé en prolongement d'une des extrémités du conduit collecteur et agencé pour former une partie mâle, l'autre extrémité du conduit collecteur étant agencé pour former une partie femelle destinée à recevoir la partie mâle d'un bloc de drainage adjacent.

D'une manière avantageuse, les moyens de raccordement comportent également au moins une ouverture latérale prévue dans ledit corps au même niveau que ledit conduit collecteur, cette ouverture latérale ayant des dimensions sensiblement égales à celles dudit conduit collecteur, débouchant dans ce dernier, et étant agencée pour recevoir ledit manchon destiné à assembler en angle droit deux blocs de drainage consécutifs.

Selon la forme de réalisation préférée, l'enveloppe extérieure est constituée d'un tissu réalisé dans une matière géotextile, ce tissu étant enroulé autour dudit corps et étant plus long d'un côté de manière à recouvrir partiellement le bloc de drainage suivant.

Le corps peut être réalisé dans une matière imperméable à l'eau choisie parmi le groupe comprenant au moins le polystyrène, le polychlorure de vinyle, le béton, la résine de synthèse et toute matière synthétique moulée ou extrudée.

Le corps peut également être réalisé dans une matière perméable à l'eau choisie parmi le groupe comprenant au moins le polystyrène expansé et toute matière synthétique structurée ou moussée. Dans ce cas, le corps peut comporter une zone étanche disposée en dessous du conduit collecteur et constituée par une semelle en matière imperméable incorporée dans ou sous ledit corps. Le conduit collecteur peut aussi comporter une enveloppe intérieure étanche, si nécessaire.

La présente invention et ses avantages apparaîtront mieux dans la description suivante d'exemples de réalisation, non exhaustifs, en référence aux dessins annexés, dans lesquels :
- la figure 1 représente schématiquement une vue en coupe d'un drainage d'un sol autour d'une habitation, effectué selon l'art antérieur classique (à gauche de la figure) et selon l'invention (à droite de la figure),
- la figure 2 est une vue en plan d'un bloc de drainage sans son enveloppe,
- la figure 3 est une vue en coupe transversale et en perspective du bloc de drainage de la figure 2,
- la figure 4 est une vue éclatée de deux blocs de drainage à assembler en angle droit,
- les figures 5A et 5B sont des vues respectivement en perspective et en coupe transversale d'un bloc de drainage, et
- les figures 6 et 7 sont des vues en perspective de deux variantes de réalisation du bloc de drainage selon l'invention.

En référence aux figures 1 à 3, le bloc de drainage modulaire 1 selon l'invention est destiné à drainer les sols, par exemple mais non exclusivement, autour d'une habitation ou d'un bâtiment. Il comporte un corps allongé 2, un conduit collecteur longitudinal 3 traversant le corps de part en part et des passages de ruissellement 5 s'ouvrant sur les parois périphériques supérieure et latérales du corps 2 et débouchant dans le conduit collecteur 3 agencés pour permettre la circulation des eaux de ruissellement par gravité vers ledit conduit. Il comporte encore des moyens de raccordement 6 agencés pour assembler deux blocs de drainage 1 consécutifs et une enveloppe extérieure 7 perméable à l'eau uniquement visible en pointillés sur la figure 1.

Le corps allongé 2 doit pouvoir résister à la pression d'une charge de terre. A cet effet, il présente une section polygonale. Sa forme définit au moins une base 20 plane et une paroi latérale 21 plane formant avec ladite base un angle droit permettant de positionner le bloc de drainage modulaire 1 à la base et le long des fondations 9 d'un bâtiment.

Ce corps 2 peut être réalisé dans une matière imperméable à l'eau comme par exemple le polystyrène, le polychlorure de vinyle, le béton, la résine de synthèse ou toute autre matière équivalente synthétique ou non, moulée ou extrudée. Il peut être aussi réalisé dans une matière perméable à l'eau comme par exemple le polystyrène expansé plus ou moins dense ou toute autre matière synthétique moussée ou structurée par exemple en nid d'abeille. L'essentiel est que la combinaison de la géométrie de ce corps et de sa matière ou structure lui permette d'offrir une résistance suffisante à la compression pour résister à une charge de terre.

Dans le cas d'une matière perméable à l'eau, une zone étanche peut être prévue en dessous du conduit collecteur 3 pour éviter l'écoulement des eaux de drainage dans le sol. Cette zone étanche peut être constituée d'une semelle (non représentée) réalisée dans une matière imperméable incorporée dans ou sous le corps 2.

Le conduit collecteur 3 longitudinal est disposé dans la partie inférieure du corps 2 pour pouvoir collecter les eaux de drainage par gravité. Il est rectiligne et sensiblement parallèle à la base 20 dudit corps. Il a une section circulaire mais pourrait avoir une section de forme différente. Il peut, selon les besoins et la nature du matériau constituant ledit corps 2, comporter une enveloppe intérieure étanche (non représentée) rapportée ou intégrée en utilisant un procédé de surmoulage par exemple. Ce conduit collecteur 3 comporte également des extrémités 30 de plus grand diamètre, agencées pour recevoir les moyens de raccordement 6 décrits plus loin.

Les passages de ruissellement 5 sont constitués, dans cet exemple, par des rainures périphériques 50 débouchant dans le conduit collecteur 3 par des canaux transversaux 51 prévus de part et d'autre dudit conduit. Les rainures périphériques 50 sont sensiblement identiques et ont un profil en U, mais pourraient avoir un profil de forme différente, de profondeur plus ou moins grande. Elles sont ménagées dans les parois supérieure 22 et latérales 21 du corps 2. Elles sont rectilignes et disposées à intervalle régulier tout le long du bloc de drainage 1. La section du bloc de drainage 1 illustrée par la figure 3 montre que chaque rainure 50 définit, en partie médiane et à proximité de la paroi supérieure 22, un sommet duquel s'étend de part et d'autre un plan incliné pour faciliter la circulation des eaux de drainage par gravité.

Les canaux transversaux 51 sont orientés sensiblement perpendiculairement au conduit collecteur 3 et disposés de telle manière à déboucher dans ce conduit collecteur 3 tangentiellement à son fond. Ils sont identiques et ont une section circulaire mais pourraient avoir une section de forme différente. Ils peuvent être légèrement inclinés en direction dudit conduit collecteur 3 pour favoriser la circulation des eaux de drainage par gravité. Dans l'exemple représenté, chaque canal transversal 51 est raccordé à trois rainures périphériques 50. La section de chaque canal transversal 51 est supérieure à celle des rainures périphériques 50, de même que la section du conduit collecteur 3 est nettement supérieure à celle des canaux transversaux 51, pour pouvoir répondre au débit des eaux de drainage.

Les moyens de raccordement 6 comportent, dans l'exemple illustré par la figure 4, un manchon 60 distinct du corps 2, cylindrique et ayant un diamètre extérieur au plus égal au diamètre intérieur des extrémités 30 du conduit collecteur 3. Ce manchon 60 est destiné à s'emboîter dans les extrémités 30 en regard des conduits collecteurs 3 de deux blocs de drainage 1 consécutifs permettant de les assembler linéairement.

Ces moyens de raccordement 6 comportent également une ouverture latérale 61 prévue dans chaque paroi latérale 21 du corps 2 au même niveau que le conduit collecteur 3, à proximité d'une de ses extrémités et débouchant dans ce conduit. Ces ouvertures latérales sont circulaires mais pourraient avoir une forme différente et présentent un diamètre sensiblement égal à celui des extrémités 30 dudit conduit. Elles sont agencées pour recevoir le manchon 60 permettant d'assembler en angle droit deux blocs de drainage 1 consécutifs, comme représenté à la figure 4. Ces ouvertures latérales 61 sont délimitées par une zone prédécoupée 62 formée dans les parois latérales 21 dudit corps 2. Pour les utiliser, il faut retirer la zone prédécoupée 62 qui forme alors un bouchon servant à obturer l'extrémité 30 du conduit collecteur 3 correspondant.

L'enveloppe extérieure 7 est constituée d'un tissu réalisé dans une matière géotextile, de forme sensiblement rectangulaire, destiné à être enroulé autour du corps 2 et si besoin agrafé sur le corps. Les dimensions longitudinales de ce tissu 7 sont supérieures à celles du bloc de drainage 1 de manière à recouvrir au moins partiellement le bloc de drainage 1 suivant. Ainsi la zone d'assemblage entre deux blocs de drainage 1 consécutifs est également recouverte. Ce tissu 7 permet de retenir les particules de terre, les cailloux et tout autre matériau susceptibles de colmater les passages de ruissellement 5 du bloc de drainage 1 et donc de rendre ce dernier inefficace. Bien entendu d'autres moyens équivalents pourraient également convenir comme par exemple une enveloppe à mailles très fines, collée, surmoulée ou rapportée autour dudit corps 2.

L'utilisation et la mise en oeuvre du bloc de drainage 1 modulaire selon l'invention sont très simples. Les blocs de drainage 1, réalisés par exemple en polystyrène expansé, ont l'avantage d'être peu chers, très légers, faciles à manipuler et à travailler, et de pouvoir se poser par tous les temps même à très basse température. De plus, ils sont non polluants, imputréscibles et ne gardent pas l'humidité.

La figure 1 permet de comparer très clairement la méthode de drainage traditionnelle, à gauche, à celle effectuée avec le bloc de drainage 1 selon l'invention, à droite. Une tranchée 90 est creusée autour des fondations 9 d'un bâtiment. Dans la méthode traditionnelle, on recouvre la tranchée d'un tissu géotextile, on y dépose le tuyau collecteur perforé, sur lequel on déverse des graviers que l'on recouvre ensuite avec les deux pans de tissu géotextile, puis on remblaie.

Avec le bloc de drainage 1 de l'invention, on positionne les blocs de drainage 1 directement dans le fond de la tranchée 90 aménagé en légère pente, on les assemble l'un au bout de l'autre par les manchons 60 puis on remblaie. On constate aisément que la réalisation d'un drainage est grandement simplifiée par le fait que le bloc de drainage 1 intègre dans un seul module à la fois le conduit collecteur, les passages de ruissellement et le filtre géotextile.

Ce système de drainage, une fois en place, a l'avantage d'assurer un drainage efficace et durable dans le temps, les blocs de drainage 1 étant dimensionnellement très stables, malgré les éventuels glissements de terrain. Les eaux de drainage sont filtrées par l'enveloppe géotextile 7 et sont canalisées par les rainures périphériques 50 dans lesquelles elles s'écoulent par gravité jusqu'aux canaux transversaux 51, qui les centralisent dans le conduit collecteur 3, ce dernier les évacuant dans le réseau d'assainissement.

Ainsi, les buts de l'invention sont entièrement atteints.

La présente invention n'est toutefois pas limitée à l'exemple de réalisation décrit mais s'étend à toute modification et variante évidentes pour un homme du métier tout en restant dans l'étendue de la protection conférée par les revendications annexées.

Notamment et en référence aux figures 5A et 5B, les moyens de raccordement 6 peuvent être constitués d'un manchon 63 formant une seule pièce avec le corps 2, disposé en prolongement d'une des extrémités du conduit collecteur 3 et agencé pour former une partie mâle. L'autre extrémité 64 du conduit collecteur 3 est agencée pour former une partie femelle destinée à recevoir la partie mâle 63 d'un bloc de drainage 1 adjacent. Ce bloc de drainage n'est pas couvert par les revendications parce que les passages de ruissellement 5 sont constitués d'une multitude de canaux transversaux 52, rectilignes et de petite section, s'étendant directement des parois périphériques du corps 2 du bloc de drainage 1 au conduit collecteur 3. Le bloc de drainage permet d'illustrer des moyens de raccordement selon l'invention.

En référence aux figures 6 et 7, les passages de ruissellement 5 peuvent être également constitués de chicanes périphériques 53 débouchant dans le conduit collecteur 3 par des canaux transversaux 51. Ces chicanes périphériques 53 peuvent être constituées par des formes en relief prévues en périphérie du corps 2, comme par exemple des plots ronds 54 (cf. fig. 6) ou des plots parallélépipédiques 55 (cf. fig. 7) ou encore toute autre forme de géométrie différente.

Bien entendu, les formes et les dimensions du bloc de drainage et de ses différents conduits et canaux peuvent différer sans pour cela sortir de la protection définie par les revendications annexées.

## Revendications

1. Bloc de drainage (1) modulaire, **caractérisé en ce qu'**il comporte un corps (2) plein, allongé, de section polygonale, pourvu dans sa partie inférieure d'un conduit collecteur (3) longitudinal traversant, ce corps comportant des passages de ruissellement (5) ménagée et s'ouvrant sur ses parois périphériques supérieure (22) et latérales (21) et débouchant dans ledit conduit collecteur (3) par des canaux transversaux (51) prévus dans sa partie inférieure, ces passages de ruissellement (5) étant agencés pour permettre la circulation des eaux de drainage par gravité en direction dudit conduit collecteur (3), **en ce qu'**il comporte des moyens de raccordement (6) agencés pour assembler deux blocs de drainage (1) consécutifs et **en ce qu'**il comporte une enveloppe extérieure (7) perméable à l'eau.

2. Bloc de drainage modulaire selon la revendication 1, **caractérisé en ce que** les passages de ruissellement (5) sont constitués par des rainures périphériques (50).

3. Bloc de drainage modulaire selon la revendication 1, **caractérisé en ce que** les passages de ruissellement (5) sont constitués par des chicanes périphériques (53).

4. Bloc de drainage modulaire selon la revendication 1, **caractérisé en ce que** les moyens de raccordement (6) comportent un manchon (60) distinct dudit corps (2), ayant des dimensions extérieures au plus égales aux dimensions intérieures dudit conduit collecteur (3), ce manchon (60) étant destiné à s'emboîter dans les extrémités en regard des conduits collecteurs (3) de deux blocs de drainage (1) consécutifs et alignés.

5. Bloc de drainage modulaire selon la revendication 1, **caractérisé en ce que** les moyens de raccordement (6) comportent un manchon (63) intégré audit corps (2), disposé en prolongement d'une des extrémités du conduit collecteur (3) et agencé pour former une partie mâle, l'autre extrémité du conduit collecteur (3) étant agencée pour former une partie femelle (64) destinée à recevoir la partie mâle (63) d'un bloc de drainage (1) adjacent.

6. Bloc de drainage modulaire selon la revendication 4, **caractérisé en ce que** les moyens de raccordement (6) comportent au moins une ouverture latérale (61) prévue dans ledit corps (2) au même niveau que ledit conduit collecteur (3), cette ouverture latérale (61) ayant des dimensions sensiblement égales à celles dudit conduit collecteur (3), débouchant dans ce demier, et étant agencée pour recevoir ledit manchon (60) destiné à assembler en angle droit deux blocs de drainage (1) consécutifs.

7. Bloc de drainage modulaire selon la revendication 1, **caractérisé en ce que** l'enveloppe extérieure (7) est constituée d'un tissu réalisé dans une matière géotextile, ce tissu étant enroulé autour dudit corps (2) et étant plus long d'un côté de manière à recouvrir au moins partiellement le bloc de drainage (1) suivant.

8. Bloc de drainage modulaire selon la revendication 1, **caractérisé en ce que** le corps (2) est réalisé dans une matière imperméable à l'eau choisie parmi le groupe comprenant au moins le polystyrène, le polychlorure de vinyle, le béton, la résine de synthèse et toute matière synthétique moulée ou extrudée.

9. Bloc de drainage modulaire selon la revendication 1, **caractérisé en ce que** le corps (2) est réalisé dans une matière perméable à l'eau choisie parmi le groupe comprenant au moins le polystyrène expansé et toute matière synthétique structurée ou moussée.

10. Bloc de drainage modulaire selon la revendication 9, **caractérisé en ce que** le corps (2) comporte une zone étanche disposée en dessous du conduit collecteur et constituée par une semelle en matière imperméable incorporée dans ou sous ledit corps.

11. Bloc de drainage modulaire selon la revendication 1, **caractérisé en ce que** le conduit collecteur (3) comporte une enveloppe intérieure étanche.

## Patentansprüche

1. Modularer Drainageblock (1), **dadurch gekennzeichnet, dass** er einen massiven länglichen Körper (2) mit viel-eckigem Querschnitt aufweist, der in seinem unteren Teil mit einem durchgängigen Längssammelkanal (3) versehen ist, wobei der Körper eingearbeitete Rieselpassagen (5) aufweist, die sich auf seine oberen (22) und seitlichen Umfangswände (21) öffnen und über in seinem unteren Teil vorgesehene Querkanäle (51) in den Sammelkanal (3) einmünden, wobei die Rieselpassagen (5) dafür vorgesehen sind, die Zirkulation des Drainagewassers durch Schwerkraft in Richtung des Sammelkanals (3) zu ermöglichen, dass er Verbindungseinrichtungen (6) aufweist, die dafür vorgesehen sind, zwei aufeinanderfolgende Drainageblöcke (1) zu montieren, und dass er eine wasserdurchlässige Außenhülle (7) aufweist.

2. Modularer Drainageblock nach Anspruch 1, **dadurch gekennzeichnet, dass** die Rieselpassagen (5) aus Umfangsnuten (50) bestehen.

3. Modularer Drainageblock nach Anspruch 1, **dadurch gekennzeichnet, dass** die Rieselpassagen (5) aus Umfangs-Ablenkelementen (53) bestehen.

4. Modularer Drainageblock nach Anspruch 1, **dadurch gekennzeichnet, dass** die Verbindungseinrichtungen (6) eine von dem Körper (2) getrennte Hülse (60) umfassen, die Außenabmessungen aufweist, die mindestens den Innenabmessungen des Sammelkanals (3) entsprechen, wobei die Hülse (60) dazu bestimmt ist, in den zwei gegenüberliegenden äußersten Enden der Sammelkanäle (3) von zwei aufeinanderfolgenden und ausgerichteten Drainageblöcken (1) in Eingriff zu gehen.

5. Modularer Drainageblock nach Anspruch 1, **dadurch gekennzeichnet, dass** die Verbindungseinrichtungen (6) eine in den Körper (2) integrierte Hülse (63) umfassen, die in Form einer Verlängerung einer der zwei äußersten Enden des Sammelkanals (3) angeordnet ist, und dafür vorgesehen ist, ein Steckelement auszubilden, wobei das andere äußerste Ende des Sammelkanals (3) dafür vorgesehen ist, ein Aufnahmeelement (64) auszubilden, welches zum Aufnehmen des Steckelementes (63) eines angrenzenden Drainageblockes (1) bestimmt ist.

6. Modularer Drainageblock nach Anspruch 4, **dadurch gekennzeichnet, dass** die Verbindungseinrichtungen (6) mindestens eine seitliche Öffnung (61) aufweisen, die in dem Körper (2) auf derselben Höhe wie der Sammelkanal (3) vorgesehen ist, wobei die seitliche Öffnung (61) Abmessungen aufweist, die praktisch denjenigen des Sammelkanals (3) entsprechen, die in den letzteren einmünden, und dafür vorgesehen ist, die zur Montage von zwei aufeinanderfolgenden Drainageblöcken (1) im rechten Winkel vorgesehene Hülse (60) aufzunehmen.

7. Modularer Drainageblock nach Anspruch 1, **dadurch gekennzeichnet, dass** die Außenhülle (7) aus einem Gewebe besteht, welches aus einem Geotextilwerkstoff hergestellt ist, wobei das Gewebe um den Körper (2) herumgewickelt, und auf einer Seite länger ist, so dass es den nachfolgenden Drainageblock (1) mindestens teilweise abdeckt.

8. Modularer Drainageblock nach Anspruch 1, **dadurch gekennzeichnet, dass** der Körper (2) aus einem wasserundurchlässigen Werkstoff hergestellt ist, der aus der mindestens Polystyrol, Polyvinylchlorid, Beton, Kunstharz und jeden formgegossenen oder extrudierten künstlichen Werkstoff umfassenden Gruppe ausgewählt ist.

9. Modularer Drainageblock nach Anspruch 1, **dadurch gekennzeichnet, dass** der Körper (2) aus einem wasserdurchlässigen Werkstoff hergestellt ist, der aus der mindestens Schaumpolystyrol und jeden künstlichen strukturierten oder geschäumten Werkstoff umfassenden Gruppe ausgewählt ist.

10. Modularer Drainageblock nach Anspruch 9, **dadurch gekennzeichnet, dass** der Körper (2) eine unter dem Sammelkanal angeordnete dichte Zone aufweist, die aus einer in oder unter dem Körper eingebauten Bodenplatte aus undurchlässigem Werkstoff besteht.

11. Modularer Drainageblock nach Anspruch 1, **dadurch gekennzeichnet, dass** der Sammelkanal (3) eine dichte Innenhülse aufweist.

## Claims

1. Modular drainage unit (1), **characterized in that** it comprises a full elongated body (2) with a polygonal cross-section, traversed in its lower part by a longitudinal collecting conduit (3), said body comprising flow passages (5) arranging and opening on its top (22) and side (21) peripheral walls and emerging into said collecting conduit (3) via transverse channels (51) provided in its lower part, said flow passages (5) being arranged to enable drainage water to circulate by gravity towards said collecting conduit (3), **in that** it comprises connecting means (6) designed to assemble two consecutive drainage units (1) and **in that** it comprises a water permeable outer casing (7).

2. Modular drainage unit according to claim 1, **characterized in that** the flow passages (5) take the form of peripheral grooves (50).

3. Modular drainage unit according to claim 1, **characterized in that** the flow passages (5) take the form of peripheral baffles (53).

4. Modular drainage unit according to claim 1, **characterized in that** the said connecting means (6) comprise a coupling (60) separate from said body (2), the outer dimensions of which do not exceed the bore of said collecting conduit (3), this coupling (60) being designed to fit into the extremities facing the collecting conduits (3) of two consecutive and aligned drainage units (1).

5. Modular drainage units according to claim 1, **characterized in that** the connecting means (6) comprise a coupling (63) integral to said body (2), prolonging one of the extremities of collecting conduit (3) and designed to form a male part, the other extremity of the collecting conduit (3) being designed to form a female part (64) intended to receive the male part (63) of an adjacent drainage unit (1).

6. Modular drainage unit according to claim 4, **characterized in that** the connecting means (6) comprise at least one lateral opening (61) made in said body (2) at the same level as said collecting conduit (3), the dimensions of this lateral opening (61) being more or less equal to those of said collecting conduit (3), emerging into the latter, and designed to receive said coupling (60) to assemble two consecutive drainage units (1) at right angle.

7. Modular drainage unit according to claim 1, **characterized in that** the outer casing (7) is made of a fabric made from geotextile material, this fabric being wrapped around said body (2) and being longer on one side, so as to cover at least in part the following drainage unit (1).

8. Modular drainage unit according to claim 1, **characterized in that** the body (2) is made from a water impermeable material from the group comprising at least polystyrene, polyvinyl chloride, concrete, synthetic resin and any molded or extruded synthetic material.

9. Modular drainage unit according to claim 1, **characterized in that** the body (2) is made from a water permeable material from the group comprising at least expanded polystyrene and any structured or foamed synthetic material.

10. Modular drainage unit according to claim 9, **characterized in that** the body (2) comprises a watertight area placed under the collecting conduit and composed of a base made from an impermeable material incorporated under or into said body.

11. Modular drainage unit according to claim 1, **characterized in that** the collecting conduit (3) comprises a watertight inner casing.
